# EUROPÄISCHE PATENTANMELDUNG

(11) **EP 0 257 205 A2**
(43) Veröffentlichungstag der Anmeldung: **02.03.1988**
(21) Anmeldenummer: 87107445.6
(22) Anmeldetag: 22.05.1987
(51) Int. Cl.: H01H 1/20, H01H 1/06

(54) **Schaltelement für Befehlsgerät für den Frontplatteneinbau**

(30) Priorität: 30.06.1986 DE 3621911; 13.08.1986 DE 3627459
(71) Anmelder: Elan Schaltelemente GmbH, D-35435 Wettenberg (DE)
(72) Erfinder: Willems, Jürgen, D-4000 Düsseldorf-Eller (DE); Beyer, Detlev, D-4040 Neuss 26 (DE); Schöning, Ewald, D-4010 Hilden (DE)
(74) Vertreter: Sparing - Röhl - Henseler Patentanwälte

(57) **Zusammenfassung**

Die Erfindung betrifft ein Schaltelement für Befehlsgräte für den Frontplatteneinbau mit in einem Gehäuse angeordneten Kontakten und einer über einen ferdervorgespannten, geführten Stößel (40) betätigbaren, unter Federkraft stehenden Kontaktbrücke (45). Um sowohl kleinste als auch höhere Ströme bei verschiedensten Spannungen schalten zu können, ist vorgesehen, daß die Kontaktbrücke (45) und die Kontaktbleche (35) endseitig jeweils ein aufgeschweißtes Mikroprofil (46, 46a) besitzen, das einen zum jeweiligen Kontakt gerichteten Spitzenbereich (50) mit einer Auflage aus Gold oder einer Goldlegierung aufweist, die über einer Edelmetall-Legierung (49) angeordnet ist, welche auf ein Trägermaterial aufgeschweißt ist.

## Beschreibung

Die Erfindung betrifft ein Schaltelement für Befehlsgeräte für den Frontplatteneinbau nach dem Oberbegriff des Anspruchs 1.

Bei derartigen Schaltelementen sind Ausführungsformen bekannt, die kleine Spannungen und Ströme schalten können. Ebenso gibt es Schaltelemente für hohe Spannungen und hohe Ströme, jedoch sind die Schaltelemente nur für bestimmte Bereiche konzipiert und daher nicht geeignet für kleine Ströme im mA-Bereich bis zu mehreren A von kleinen bis üblichen Spannungen verwendet zu werden.

Aufgabe der vorliegenden Erfindung ist es daher, ein Schaltelement nach dem Oberbegriff des Anspruchs 1 zu schaffen, das es ermöglicht, von sehr kleinen Strömen bis zu höheren Strömen im Ampere-Bereich bei kleinen Spannungen von wenigen Volt bis zu üblichen Wechselspannungen eingesetzt zu werden.

Diese Aufgabe wird entsprechend dem kennzeichnenden Teil des Anspruchs 1 gelöst.

Durch die Ausführung des Mikroprofils wird ein besonders hoher spezifischer Kontaktdruck aufgebracht, der dafür sorgt, daß Oxidschichten und Fremdpartikel (beispielsweise Staub) durch- bzw. weggedrückt werden. Hinzu kommt, daß es bei Verwendung einer Goldauflage in der Spitze des Mikroprofils möglich ist, Ströme kleiner 3 mA bei z. B. 5 V sicher zu schalten. Bei höheren Strömen (bis ca. 3 bis 4 A) brennt die Goldauflage durch. Die sich unter der Goldauflage befindende Edelmetall-Legierung , insbesondere Silber-Nickel-Legierung, besitzt eine ausreichende Stärke, um die Schaltfunktion zu übernehmen. Insbesondere ist diese Legierung zum Schalten von Wechselströmen in den üblichen Spannungen geeignet. Auf diese Weise wird ein Schaltelement für einen sehr weiten Anwendungsbereich geschaffen, das insbesondere den Gegebenheiten der elektronischen Steuerungen genügt.

Weitere Ausgestaltungen der Erfindung sind der nachfolgenden Beschreibung und den Unteransprüchen zu entnehmen.

Die Erfindung wird nachstehend anhand des in den beigefügten Abbildungen dargestellten Ausführungsbeispiels näher erläutert.
Fig. 1 zeigt teilweise im Schnitt ein Befehlsgerät im Frontplatteneinbau.
Fig. 2 zeigt ein Mikroprofil für das Schaltelement des Befehlsgerätes von Fig. 1 im Schnitt.
Fig. 3 zeigt die kreuzförmig zueinander angeordneten Mikroprofile in geschlossenem Zustand des Schalters.

Das in Fig. 1 dargestellte Befehlsgerät umfaßt ein Kopfteil 10 mit einer Hülse 11, die einen frontseitigen Kragen 12 und einen mit Außengewinde 13 versehenen Abschnitt 14 mit vermindertem Durchmesser aufweist, der von einer Bohrung 15 einer Frontplatte 16 aufgenommen wird. Die Hülse 11 besitzt eine umlaufende gestufte Schulter 17 zwischen dem Kragen 12 und dem Abschsitt 14 mit einem inneren Abschnitt 17ʹ, der sich über eine Frontplattendichtung 18 auf der Frontplatte 16 abstützt und einen äußeren umlaufenden Abschnitt 17ʺ, der sich über einen Frontring 19 frontseitig auf der Frontplatte 16 abstützt, wobei der Frontring 19 die Frontplattendichtung 18 nach außen abdeckt und bündig mit dem Kragen 12 angeordnet ist. Die Hülse 11 wird rückseitig von der Frontplatte 16 durch eine Kontermutter 20 gesichert.

Das Kopfteil 12 ermöglicht auch eine gegenüber der dargestellten vorstehenden Frontplatteneinbauweise versenkte Frontplatteneinbauweise, indem eine Bohrung 15 mit einem Durchmesser oder Quadrat entsprechend dem Außendurchmesser oder Außenquadrat des Abschnitts 17ʹ zusammen mit dem Druckring zwischen Kontermutter 20 und Frontplatte 16, jedoch ohne Frontring 19 und Frontplattendichtung 18 verwendet wird.

Die Bohrung 21 der Hülse 11 besitzt eine Schulter 22 benachbart zum rückwärtigen Ende und nimmt eine Taste 23 auf, die aus einem Kappenteil 24 und einem rohrförmigen Abschnitt 25 besteht. der rohrförmige Abschnitt 25 besitzt eine umlaufende Schulter 26, die der inneren umlaufenden Schulter 22 der Hülse 11 gegenüberliegt und zwischen denen eine Druckfeder angeordnet ist.

Außerdem ist am Außenumfang des rohrförmigen Abschnitts 25 eine Nut zur Aufnahme einer Schleifdichtung 28 vorgesehen, die mit der Innenwandung der Bohrung 21 der Hülse 11 in Dichteingriff steht. Die rückwärtige Seite der Taste 23 ist durch einen Deckel 29 verschlossen.

An dem mit Außengewinde versehenen Abschnitt 14 der Hülse 11 des Kopfteils 10 schließt sich rückseitig ein rohrförmiger Abschnitt 30 mit vermindertem Durchmesser an, der mit einem zweiteiligen Halter 31 über zwei Federdrähte 32 lösbar in Eingriff steht.

Der Halter 31 hält ein Schaltelement 32 mit einem ohne Deckel dargestellten Gehäuse 33, das Schraubanschlüsse 34 aufweist und an denen zwei Kontaktbleche 35 angeschweißt sind, die zwischen entsprechenden, nach innen in das Gehäuse 33 ragenden Vorsprüngen 36 und korrespondierenden Vorsprüngen 37 an zwei Klemmstücken 38 symmetrisch zur Längsachse abgestützt und gehalten sind. Die Klemmstücke 38 ermöglichen die Anordnung der Kontaktbleche 35 sowohl zwischen ihrer Vorderseite als auch zwischen Ihrer Rückseite und den gegenüberliegenden Vorsprüngen 36 im Gehäuse 33 (siehe auch die gestrichelt dargestellte Anordnung der Kontaktbleche 35). Innerhalb des Gehäuses 33 ist axial ein Stößel 40 angeordnet, der in einer Führung 41 im Gehäuse 33 geführt ist und mit einem Zapfen 42 aus dem Gehäuse 33 zur Betätigung über den Deckel 29 herausragt. Eine Druckfeder 43 drückt den Stößel 40 in die in Fig. 1 dargestellte Position, wobei ein rückwärtiger Zapfen 44 des Stößels 40 zur seitlichen Abstützung der Schraubenfeder 43 in deren nicht außen geführtem Abschnitt dient. Der Stößel 40 trägt die unter Federkraft stehende Kontaktbrücke 45, an der die Mikroprofile 46 beidseitig angeschweißt sind, die sich zwecks Kontakt gabe ihrerseits an den Mikroprofilen 46a abstützen, die an den Kontaktblechen 35 um 90° verdreht gegenüber den Mikroprofilen 46 der Kontaktbrücke 45 angeschweißt sind.

Die entsprechende Kontaktfeder im Inneren des Stößels 40, die dafür sorgt, daß die Kontaktbrücke 45 unter Federkraft steht, ist mit 55 bezeichnet. Durch Betätigen der Taste 23 wird die Kontaktbrücke 45 formschlüssig und somit zwangsläufig von den Kontaktblechen 35 getrennt und der so gebildete Schalter geöffnet.

Ggf. kann parallel neben dem dargestellten Schaltelement 32 ein nicht dargestelltes Rastelement positioniert werden, das bewirkt, daß die Taste 23 nach ihrer Betätigung in eingedrücktem Zustand in der Hülse 11 gehalten wird, so daß der Schalter geöffnet bleibt.

Entsprechend kann der Schalter durch Betätigen der Taste 23 schließen (gestrichelt dargestellt), wobei auch hier der geschlossene Zustand über ein Rastelement gehalten werden kann, falls dies gewünscht ist.

Das Mikroprofil 46 besteht aus einem im Schnitt im wesentlichen trapezförmigen Körper 47 aus Trägermaterial. Als Trägermaterial kommt beispielsweise eine CuZn-Legierung oder dgl. infrage. Der Trägerkörper 47 ist über Schweißwarzen 48 mit der Kontaktbrücke 5 und den Kontaktblechen 35 verschweißt. Insbesondere besitzt der Trägerkörper 47 einen Winkel von etwa 6° seitlich gegenüber der Vertikalen zur Basis. Über dem Trägerkörper 47 befindet sich beispielsweise ein aufgeschweißter Körper 49 aus einer Silber-Nickel-Legierung (AgNi 10) oder einer anderen Edelmetall-Legierung, der einen Spitzen bereich 50 aufweist, der eine Goldauflage 51 trägt, die an der Spitze etwa 6 bis 8 µm dick ist und seitlich ausläuft. Der Winkel der zur Spitze hinlaufenden Flächen des Körpers 49 zur Radialebene beträgt vorzugsweise etwa 25°, woran sich etwa von der Mitte des Körpers 49 an der Winkel vorzugsweise im wesentlichen auf 50° verdoppelt. Sowohl die Stärke des Körpers 47 als auch des Körpers 49 beträgt bei dem Ausführungsbeispiels vorzugsweise im wesentlichen etwa 0,25 mm.

Aus Fig. 3 ist ersichtlich, daß die Mikroprofile 46 und 46a kreuzförmig zueinander angeordnet sind und im geschlossenen Zustand des Schalters eine punktförmige Berührungsstelle 60 bilden. In Verbindung mit der im Stößel 40 angeordneten Kontaktfeder 55 ergibt sich ein definierter Kontaktdruck, der für einen sicheren Kontakt - auch bei kleinen Strömen - sorgt.

Es ist selbstverständlich, daß die Erfindung nicht auf das beschriebene Ausführungsbeispiel, nämlich das zwangsläufige Öffnen der Kontakte, beschränkt ist, sondern gleichermaßen auch in Verbindung mit Schließer- und Wechselkontaktelementen realisiert werden kann.

Anstatt der Schraubanschlüsse 34 können auch Flachstecker- oder Stecksockelanschlüsse (nicht dargestellt) Verwendung finden.

## Patentansprüche

1. Schaltelement für Befehlsgeräte für den Frontplatteneinbau mit in einem Gehäuse angeordneten Kontakten und einer über einen federvorgespannten, geführten Stößel betätigbaren Kontaktbrücke, **dadurch gekennzeichnet**, daß die Kontaktbrücke (45) endseitig jeweils ein aufgeschweißtes Mikroprofil (46) besitzt, das einen zum jeweiligen Kontaktblech (35), an denen ebenfalls um 90° verdreht jeweils Mikroprofile (46a) aufgeschweißt sind, gerichteten Spitzenbereich (50) aufweist, und daß die jeweils einander gegenüberliegenden Mikroprofile (46, 46a) kreuzförmig zueinander angeordnet sind und im geschlossenen Zustand des Schalters punktförmige Berühungsstellen (60) bilden.

2. Schaltelement nach Anspruch 1, **dadurch gekennzeichnet**, daß die gerichteten Spitzenbereiche der Mikroprofile (46, 46a) mit einer Auflage (51) aus Gold oder einer Goldlegierung versehen sind, die über einer Edelmetall-Legierung (49) angeordnet ist, welche auf einem Trägermaterial (47) aufgeschweißt ist.

3. Schaltelement nach Anspruch 2, **dadurch gekennzeichnet**, daß als Edelmetall-Legierung (49) eine AgNi-Legierung verwendet wird.

4. Schaltelement nach Anspruch 3, **dadurch gekennzeichnet**, daß die im Spitzenbereich (50) zusammenlaufenden Seitenflächen des Körpers (49) aus der AgNi-Legierung einen Winkel von etwa 25° zur Radialebene des Stößels (40) besitzen.

5. Schaltelement nach Anspruch 2, 3 oder 4, **dadurch gekennzeichnet**, daß das Trägermaterial einen Trägerkörper (47) bildet, der im Schnitt trapezförmig mit geringer Abweichung vom Rechteckigen ist.

6. Schaltelement nach einem der Ansprüche 2 bis 5, **dadurch gekennzeichnet**, daß das Trägermaterial eine Kupferlegierung, insbesondere eine CuZn-Legierung ist.

7. Schaltelement nach einem der Ansprüche 2 bis 6, **dadurch gekennzeichnet**, daß die Goldauflage (51) an der Spitze (50) etwa 6 bis 8 µm dick ist.

8. Schaltelement nach einem der Ansprüche 2 bis 7, **dadurch gekennzeichnet**, daß das Trägermaterial Schweißwarzen (48) aufweist.

9. Schaltelement nach einem der Ansprüche 1 bis 8, **dadurch gekennzeichnet**, daß der Stößel (40) etwa mittig die unter federkraft stehende Kontaktbrücke (45) trägt.
